# EUROPÄISCHE PATENTSCHRIFT

(11) **EP 1 207 962 B1**
(45) Veröffentlichungstag und Bekanntmachung des Hinweises auf die Patenterteilung: **23.11.2005**
(21) Anmeldenummer: 00953040.3
(22) Anmeldetag: 13.07.2000
(51) Int. Cl.: B03C 3/53, B03C 3/70

(54) **ERDLEITER FÜR ERDUNGSANLAGEN**
GROUND CONDUCTOR FOR A GROUNDING SYSTEM
CONDUCTEUR DE MISE A LA TERRE POUR INSTALLATIONS DE MISE A LA TERRE

(30) Priorität: 31.07.1999 DE 19946283
(43) Veröffentlichungstag der Anmeldung: 29.05.2002
(73) Patentinhaber: Lurgi Bischoff GmbH, 45136 Essen (DE); Steuler-Industriewerke GmbH, 56203 Höhr-Grenzhausen (DE)
(72) Erfinder: MILLER, Jürgen, D-63067 Offenbach (DE); SCHARKOWSKI, Jürgen, D-56424 Mogendorf (DE); VOGT, Hans, Josef, D-56179 Vallendar (DE)
(86) Internationale Anmeldenummer: PCT/EP2000/006669
(87) Internationale Veröffentlichungsnummer: WO 2001/008804

(56) Entgegenhaltungen:
- US-A- 4 177 047

## Beschreibung

Die Erfindung betrifft einen Erdleiter für Erdungsanlagen, insbesondere von elektrostatischen Abscheidern, wie trocken-, semitrocken- und naß arbeitenden Elektrofiltern, bestehend aus einem elektrisch leitenden Kern mit einer Umhüllung aus Kunststoff oder Kautschuk.

Für die Reinigung feuchter, gesättigter Gase werden heutzutage in großem Umfang Naß-Elektrofilter eingesetzt, auf deren Niederschlagselektroden sich unter Einwirkung des elektrischen Feldes ein Flüssigkeitsfilm ausbildet, der kontinuierlich abläuft. Vorhandene Staubteilchen werden hierdurch als Suspension ausgetragen. Falls erforderlich, kann zur Gassättigung ein zusätzliches System von kontinuierlich arbeitenden Nebeldüsen vorgesehen sein. Die feuchte Atmosphäre erfordert die Verwendung von elektrisch gut leitenden und aus korrosionsfesten Materialien bestehenden Erdleitern, um eine sichere Stromabführung von den Elektroden zu gewährleisten. Bei einer Zerstörung der Erdleitung erfolgt die Stromabführung über Kunststoff teile oder über die Gummierung des Filtergehäuses mit der Folge von nicht unerheblichen Schäden, die zu einer längerzeitigen Stillegung der Elektrofilteranlagen führen können.

In der DE-C-12 31 216 wird ein elektrostatischer Naßabscheider zum Reinigen von feuchtem Chlorgas oder Chlorgas enthaltenden Abgasen beschrieben, der zur Ableitung der elektrischen Ladung der in Ablaufrinnen sich sammelnden leitenden Flüssigkeit dochtartige Flüssigkeit aufsaugende, unter Verwendung keramischer Masse oder aus Glasfasern hergestellte Schnüre oder Seile aufweist, die an eine Erdungsleitung angeschlossen sind.

In der DE-C-15 57 162 ist eine Vorrichtung zur korrosionsbeständigen Erdung von Niederschlagselektroden aus nicht leitendem Material in elektrostatischen Röhren-Naßentstaubern beschrieben. Der untere Teil der Niederschlagselektrodenröhre ist durch einen Anstrich oder Überzug mittels eines elektrisch leitenden Materials elektrisch leitend gemacht und vor einem Erdleiter in einer Schleife umwunden. Die Erdleiterstränge der Schleife sind dabei durch einen Abstandhalter aus nicht leitendem Material voneinander getrennt.

Aus der DE-C1-4 326 895 ist ein Erdleiter für Erdungsanlagen von elektrostatischen Abscheidern bekannt, dessen aus Kohlenstoff, z. B. Graphitschnüren, bestehender Kern mit einer Schicht aus Kunststoff oder Kautschuk umhüllt ist und der über lange Betriebszeiten eine hohe Korrosionsbeständigkeit aufweisen soll. Bei Einsatz solcher Erdleiter wird - sogar im fall von im Gehäuse eines Elektrofilters herrschendem Unterdruck - infolge der Kapillarwirkung des Erdleiters Flüssigkeit aus dem Gehäuse des Elektrofilters zu den Anschlußverschraubungen des Erdleiters an der Erdungsanlage geleitet und verursacht dort eine erhebliche Korrosion, die mit zunehmender Betriebsdauer zu einer Zersterung der Anschlußverschraubungen und damit zu Schäden.und Stillegung des elektrostatischen Abscheiders führt.

Die US-A-4 177 047 offenbart ebenfalls einen Erdleiter mit leitendem Kern.

Es ist die Aufgabe der verliepender Erfindung, einen Erdleiter für Erdungsanlagen, insbesondere von elektrostatischen Abscheidern, bereitzustellen, der einfach montierbar ist, der flexiblel und chemisch beständig ist und der einen Austritt der Flüssigkeit aus dem Gehäuse des elektrostatischen Abscheidern verhindert, so daß eine Korrosion der Kontaktzone zwischen dem Erdleiter und der Erdungsanlage unterbieibt.

Die Lösung dieser Aufgabe erfolgt durch die im Anspruch 1 angegebenen Merkmale, deren vorteilhafte Ausgestaltungen in den Ansprüchen 2 bis 9 wiedergegeben sind.

Die Verwendung des erfindungsgemäßen Erdleiters ist insbesondere für Röhren-Elektrofilter geeignet, die aus einem Gehäuse mit parallel und senkrecht darin angeordneten Kunststoffrohren mit in der Mitte eines jeden Rohrs verlaufender Elektrode bestehen, wobei jedes Rohr an seinen beiden Enden jeweils mit dem entsprechenden stromseitigen Leiterstück des Erdleiters verbunden ist.

Eine Ausführungsform der Erfindung ist nachfolgend näher und beispielhaft erläutert. Es zeigen:
- Fig. 1: einen schematischen Längsschnitt durch einen Röhren-Elektrofilter;
- Fig. 2: eine vergrößerte Darstellung des Details X der Fig. 1.

Der Röhren-Elektrofilter (1) besteht aus einem gummierten Stahl- oder einem Kunststoff-Gehäuse (2) mit parallel und senkrecht darin angeordneten, als Niederschlagselektroden dienenden Rohren (3) mit kreisförmigem Querschnitt, in deren Mitte die Sprühelektroden (4) isoliert aufgehängt sind. Die aus Kunststoff bestehenden Rohre (3) sind in einem im oberen Abschnitt des Röhren-Elektrofilters (1) angebrachten Rohrtragboden (5) eingehängt und abgedichtet.

Die unteren Rohrenden, sind durch einen nicht dargestellten Rost distanziere. Die Gasrichtung (6) wird im allgemeinen von oben nach unten gewählt. Der Stromtransport findet im Flüssigkeitsfilm auf der besonders präparierten Oberfläche des elektrisch nicht leitenden Kunststoffs der Rohre (3) statt. Die als Niederschlagselektroden dienenen Kunststoff-Rohre (3) sind damit lediglich Träger des leitenden Flüssigkeitsfilmes. Ableitung des elektrischen Stroms vom Flüssigkeitsfilm auf die Erdungsanlage erfolgt vom oberen und unterer, Ende der Kunststoff-Rohre (3) aus, die an ihren beiden Enden von außen von einem elektrisch leitenden Band das jeweils zu einem Anklemmblock (8) führt, eingefaßt eins. Von den Anklemmblöcken (8) führt über entsprechende Öffnungen (9) im Gehäuse (2) des Röhren-Elektrofilters (1) ein Erdleiter (10> zur Erdung (11). Der Erdleiter (10) bestent jeweils aus einem stromquellen- und einem erdungsseitigen Leiterstuck (12, 13;, die aus einem elektrisch leitenden, im Querschnitt rechteckigen Kern (14, 15) aus Graphitfasergeflecht mit einer Umhüllung (16, 17) aus Butyl-Kautschuk aufgebaut sind. Die Verbindung der beiden Leiterstücke (12, 13) erfolgt über ein flüssigkeitsdichtes, quaderförmiges Graphitstück (18), mit dem umhüllungsfreie Abschnitte der Kerne (14, 15) sich parallel überlappend in der Weise dauerhaft verpreßt sind, daß die Längsachsen der Kerne (14, 15) parallel zur Längsachse des Graphiestücks (18) verlaufen. Das Graphitstück (18), die damit verpreßten umhüllungsfreien Abschnitte der Kerne (14, 15) des Erdleiters (10) sowie die an diese Abschnitte angrenzenden Zonen der Umhüllungen (16, 17) sind in einen in einem Hohlzylinder (19) aus Kunststoff eingegossenen Kunststoffkörper (20) eingebettet. Über einen am Umfang des Hohlzylinders (19) umlaufenden Flansch (21) ist der Erdleiter (10) in die Öffnung (9) des Gehäuses (2) des Röhren-Elektrofilters (1) eingesetzt und über Schraubverbindungen (22) mit dem korrespondierenden Flansch (23) des in der Wand des Röhren-Elektrofilters (1) angebrachten Rohrstutzens (24) unter Einfügung des Dichtungsrings (25) verbunden.

Der erfindungsgemäß gestaltete Erdleiter besitzt eine hohe Flexibilität, ist einfach montierbar und verhindert sicher den Durchtritt der Flüssigkeit aus dem Gebäuse des Röhren-Elektrofilters zu der Verbindungsstelle mit dem äußeren Erdanschluß.

## Patentansprüche

1. Erdleiter für Erdungsanlagen, insbesondere von elektrostatischen Abscheidern, wie trocken-, semitrocken- und naß arbeitenden Elektrofiltern (1), bestehend aus einem elektrisch leitenden Kern (14, 15) mit einer Umhüllung (16, 17) aus Kunststoff oder Kautschuk, wobei der Erdleiter (10) aus einem Stromquellen- und einem erdungsseitigen Leiterstück (12, 13) besteht, **dadurch gekennzeichnet, dass** die Verbindung der Leiterstücke über ein flüssigkeitsdichtes Graphitstück (18), an dem umhüllungsfreie Abschnitte der Kerne (14, 15) der Leiterstücke befestigt sind, erfolgt und das Graphitstück und die umhüllungsfreien Abschnitte der Kerne der Leiterstücke in einen Kunststoffkörper (20) eingebettet sind.

2. Erdleiter nach Anspruch 1, **dadurch gekennzeichnet, daß** die an die umhüllungsfreien Abschnitte der Kerne (14, 15) der Leiterstücke (12, 13) angrenzenden Zonen der Umhüllung (16, 17) mit in den Kunststoffkörper (20) eingebettet sind.

3. Erdleiter nach einem der Ansprüche 1 und 2, **dadurch gekennzeichnet, daß** das Graphitstück (18) quader- oder zylinderförmig ist.

4. Erdleiter nach einem der Ansprüche 1 bis 3, **dadurch gekennzeichnet, daß** die Längsachsen der umhüllungsfreien Abschnitte der Kerne (14, 15) der Leiterstücke (12, 13) parallel zur Längsachse des Graphitstücks (18) verlaufen.

5. Erdleiter nach Anspruch 4, **dadurch gekennzeichnet, daß** die umhüllungsfreien Abschnitte der Kerne (14, 15) der Leiterstücke (12, 13) sich parallel überlappend an dem Graphitstück (18) befestigt sind.

6. Erdleiter nach Anspruch 4, **dadurch gekennzeichnet, daß** die umhüllungsfreien Abschnitte der Kerne (14, 15) der Leiterstücke (12, 13) sich parallel nicht überlappend an dem Graphitstück (18) befestigt sind.

7. Erdleiter nach Anspruch 6, **dadurch gekennzeichnet, daß** in dem Bereich zwischen den Enden der umhüllungsfreien Abschnitte der Kerne (14, 15) der Leiterstücke (12, 13) wenigstens eine Runddichtung angeordnet ist.

8. Erdleiter nach einem der Ansprüche 1 bis 7, **dadurch gekennzeichnet, daß** die Kerne (14, 15) der Leiterstücke (12, 13) aus einem Gewebe, Geflecht oder Gestrick eines elektrisch leitenden Werkstoffs, vorzugsweise aus Kohlenstoffasern, bestehen.

9. Erdleiter nach einem der Ansprüche 1 bis 8, **dadurch gekennzeichnet, daß** der Kunststoffkörper (20) in einen Hohlzylinder (19) oder ein Hohlprisma eingegossen ist.

10. Verwendung des Erdleiters nach einem der Ansprüche 1 bis 9 für Röhren-Elektrofilter (1), bestehend aus einem Gehäuse (2) mit parallel und senkrecht angeordneten Kunststoff-Röhren (3) mit in der Mitte eines jeden Rohres verlaufender Spühelektrode (4), wobei vom oberen und unteren Ende der Kunststoff-Rohre eine Ableitung des Stroms zum Erdleiter (10) auf den außerhalb des Gehäuses liegenden Erdanschluß (11) erfolgt.

## Claims

1. Earth conductor for earthing systems, in particular of electrostatic separators, such as dry, semi-dry and wet electrostatic filters (1), consisting of an electrically conductive core (14, 15) having a plastic or rubber sheath (16, 17), at which the earth conductor (10) consists of a current source side conductor part and an earth side conductor part (12, 13), **characterized in that** the conductor parts are connected via a liquid-tight graphite piece (18), to which unsheathed sections of cores (14, 15) of the conductor parts are fixed, and the graphite piece and the unsheathed sections of the cores of the conductor parts are embedded in a plastic body (20).

2. Earth conductor according to Claim 1, **characterized in that** the zones of the sheathing (16, 17) adjacent to the unsheathed sections of the cores (14, 15) of the conductor parts (12, 13) are also embedded in the plastic body (20).

3. Earth conductor according to one of Claims 1 and 2, **characterized in that** the graphite piece (18) is cuboid or cylindrical.

4. Earth conductor according to one of Claims 1 to 3, **characterized in that** the longitudinal axis of the unsheathed sections of the cores (14, 15) of the conductor parts (12, 13) run parallel to the longitudinal axis of the graphite piece (18).

5. Earth conductor according to Claim 4, **characterized in that** the unsheathed sections of the cores (14, 15) of the conductor parts (12, 13) are attached to the graphite piece (18) in a parallel overlapping manner.

6. Earth conductor according to Claim 4, **characterized in that** the unsheathed sections of the cores (14, 15) of the conductor parts (12, 13) are attached to the graphite piece (18) in a parallel non-overlapping manner.

7. Earth conductor according to Claim 6, **characterized in that** at least one circular seal is arranged in the region between the ends of the unsheathed sections of the cores (14, 15) of the conductor parts (12, 13).

8. Earth conductor according to one of Claims 1 to 7, **characterized in that** the cores (14, 15) of the conductor parts (12, 13) consist of a woven, braided or knitted fabric made from an electrically conductive material, preferably carbon fibres.

9. Earth conductor according to one of Claims 1 to 8, **characterized in that** the plastic body (20) is cast into a hollow cylinder (19) or a hollow prism.

10. Use of the earth conductor according to one of Claims 1 to 9 for tubular electric filters (1), consisting of a housing (2) with plastic tubes (3) arranged in parallel or vertically, with a discharged electrode (4) running in the centre of each tube, the current being conducted away from the upper and the lower end of the plastic tubes to the earth conductor (10) on the earth connection (11), which is located outside the housing.

## Revendications

1. Conducteur de mise à la terre pour des installations de mise à la terre, en particulier de séparateurs électrostatiques tels que des électrofiltres travaillant en milieu sec, demi-sec et au mouillé (1), consistant en une âme électroconductrice (14, 15) avec une gaine (16, 17) en plastique ou en caoutchouc, le conducteur de mise à la terre (10) consistant en une partie du conducteur côté source de courant et en une partie du conducteur côté mise à la terre (12, 13), **caractérisé en ce que** le raccord entre les parties du conducteur s'effectue par une pièce en graphite (18) étanche aux liquides à laquelle sont fixées les sections exemptes de gaine des âmes (14, 15) des parties du conducteur, et la pièce de graphite et les sections exemptes de gaine des âmes des parties du conducteur sont incorporées dans un corps en plastique (20).

2. Conducteur de mise à la terre selon la revendication 1, **caractérisé en ce que** les zones de la gaine (16, 17) voisines des sections exemptes de gaine des âmes (14, 15) des parties du conducteur (12, 13) sont incorporées dans un corps en plastique (20).

3. Conducteur de mise à la terre selon les revendications 1 et 2, **caractérisé en ce que** la pièce en graphite (18) est de forme parallélépipédique ou de forme cylindrique.

4. Conducteur de mise à la terre selon l'une des revendications 1 à 3, **caractérisé en ce que** les axes longitudinaux des sections exemptes de gaine des âmes (14, 15) des parties du conducteur (12, 13) sont parallèles à l'axe longitudinal du morceau de graphite (18).

5. Conducteur de mise à la terre selon la revendication 4, **caractérisé en ce que** les sections exemptes de gaine des âmes (14, 15) des parties du conducteur (12, 13) sont fixées à la pièce en graphite (18) parallèlement en se chevauchant.

6. Conducteur de mise à la terre selon la revendication 4, **caractérisé en ce que** les sections exemptes de gaine des âmes (14, 15) des parties du conducteur (12, 13) sont fixées à la pièce en graphite (18) parallèlement sans se chevaucher.

7. Conducteur de mise à la terre selon la revendication 6, **caractérisé en ce que** au moins une bague d'étanchéité est disposée dans la zone entre les extrémités des sections exemptes de gaine des âmes (14, 15) des parties du conducteur (12, 13).

8. Conducteur de mise à la terre selon l'une des revendications 1 à 7, **caractérisé en ce que** les âmes (14, 15) des parties du conducteur (12, 13) consistent en un tissage ou en une natte ou un tricotage d'un matériau électroconducteur, de préférence en fibres de carbone.

9. Conducteur de mise à la terre selon l'une des revendications 1 à 8, **caractérisé en ce que** le corps en plastique (20) est moulé dans un cylindre creux (19) ou un prisme creux.

10. Utilisation d'un conducteur de mise à la terre selon l'une des revendications 1 à 9 pour électrofiltre tubulaire (1) consistant en un boîtier (2) comportant des tubes en plastique (3) disposés en parallèle à la verticale avec une électrode à couronne (4) placée au milieu de chacun des tuyaux, une dérivation du courant se produisant à partir de l'extrémité du haut et à partir de l'extrémité du bas des tuyaux en plastique vers le conducteur de mise à la terre (10) sur la prise de terre (11) située à l'extérieur du boîtier.
